# EUROPÄISCHE PATENTSCHRIFT

(11) **EP 1 043 499 B1**
(45) Veröffentlichungstag und Bekanntmachung des Hinweises auf die Patenterteilung: **17.12.2003**
(21) Anmeldenummer: 00104204.3
(22) Anmeldetag: 01.03.2000
(51) Int. Cl.: F02N 11/04, F02N 15/08

(54) **Verfahren und Vorrichtung zur Vermeidung eines Riemenschlupfes**
Method and apparatus to avoid belt sliding
Méthode et dispositif pour empêcher le glissement de courroie

(30) Priorität: 08.04.1999 DE 19915834
(43) Veröffentlichungstag der Anmeldung: 11.10.2000
(73) Patentinhaber: Bayerische Motoren Werke Aktiengesellschaft, 80809 München (DE)
(72) Erfinder: Maurer, Michael, Dr., 80995 München (DE)

(56) Entgegenhaltungen:
- EP-A- 0 136 384
- DE-B- 1 073 806
- US-A- 2 727 410

## Beschreibung

Die Erfindung betrifft ein Verfahren und eine Vorrichtung zur Vermeidung eines Riemenschlupfes gemäß dem Oberbegriff des Anspruchs 1 bzw. des Anspruchs 8.

Herkömmlicherweise werden Generatoren beispielsweise in Kraftfahrzeugen über einen Riemen von der Kurbelwelle aus angetrieben. Bei hohen Werten der rotatorischen Beschleunigung oder Verzögerung der Kurbelwelle kann es, insbesondere bedingt durch die Trägheit des Generators, zu einem Schlupf zwischen dem Riemen und den Riemenräder kommen. Dieser Schlupf führt nicht nur zu einem übermäßigen Verschleiß sondern verursacht auch eine erhöhte Geräuschemission.

In der EP 0 136 384 A wird vorgeschlagen, die von den Nebenaggregaten verursachte Last auf eine Antriebsmaschine bei einem Start oder einem Beschleunigungsvorgang der Antriebsmaschine durch Abkoppelung zu verringern. Ein Riemenschlupf kann damit teilweise unterbunden werden.

Bekannt sind ferner Systeme, bei denen statt einer elektrischen Maschine, die nur Strom erzeugt, Maschinen im Riementrieb eingesetzt werden, die zusätzlich den Verbrennungsmotor auch starten können.

Aufgabe der Erfindung ist es, den Schlupf oder die Gefahr eines Schlupfes bei einem Verfahren oder einer Vorrichtung der eingangs genannten Art zu vermindern.

Diese Aufgabe wird verfahrensmäßig durch die im Anspruch 1 genannten und vorrichtungsmäßig durch die im Anspruch 8 genannten Merkmale gelöst.

Vorteilhafte Maßnahmen sind in den Unteransprüchen definiert.

Erfindungsgemäß wird in Betriebsfällen, wo eine Gefahr eines übermäßigen Schlupfes besteht oder sogar Schlupf vorliegt, die elektrische Maschine derart betrieben, daß sie den Schlupf aktiv vermindert.

Die Maßnahmen sollen für eine Kurbelwelle eines Verbrennungsmotors erläutert werden.

Bei zu großen Beschleunigungswerten der Kurbelwelle, wo der vom Verbrennungsmotor angetriebene Riemen das Riemenrad der elektrischen Maschine überholen möchte, wird die elektrische Maschine aktiv beschleunigt, d.h. der elektrischen Maschine wird Strom zugeführt, so daß sie wie ein Elektromotor arbeitet und sich so selbst beschleunigt. Der Riemenschlupf wird somit abgebaut.

Bei zu großen Verzögerungswerten der Kurbelwelle, wo die elektrische Maschine aufgrund ihrer kinetischen Energie den Riemen überholen möchte, wird die elektrische Maschine aktiv verzögert, d.h. der elektrischen Maschine wird Strom entnommen, so daß sie wie eine elektrische Bremse arbeitet und sich so selbst abbremst. Der Riemenschlupf wird dabei abgebaut. Günstigerweise wird der elektrische Strom, der der elektrischen Maschine entzogen wird, dem Fahrzeugnetz zugeführt.

Durch das erfindungsgemäße Verfahren bzw. die erfindungsgemäße Vorrichtung wird der Schlupf und der mit ihm verbundene Verschleiß sowie das dadurch verursachte Geräusch vermieden.

## Patentansprüche

1. Verfahren zur Verminderung des Riemenschlupfes bei einem Riemen, der einen Generator mit einer Welle eines Motors verbindet, wobei der Generator auch als Antriebsmotor betreibbar ist,
**dadurch gekennzeichnet,**
**daß** ein Maß für die Gefahr eines Riemenschlupfes ermittelt wird und daß bei Überschreiten eines Grenzwertes der Generator derart beaufschlagt, nämlich abgebremst oder beschleunigt wird, daß ein Schlupf oder die Gefahr für einen Schlupf verringert wird.

2. Verfahren nach Anspruch 1,
**dadurch gekennzeichnet,**
**daß** als Maß für die Gefahr eines Riemenschlupfes die Beschleunigung oder die Verzögerung der Wellenumdrehungsgeschwindigkeit verwendet wird.

3. Verfahren nach Anspruch 1,
**dadurch gekennzeichnet,**
**daß** die Drehzahl der Welle erfaßt wird,
**daß** die Drehzahl des Generators erfaßt wird,
**daß** aus beiden Drehzahlen der Schlupf des Riemens ermittelt wird und daß der Generator derart beaufschlagt, nämlich beschleunigt oder abgebremst wird, daß sich der Schlupf vermindert.

4. Verfahren nach Anspruch 3,
**dadurch gekennzeichnet,**
**daß** ein erster Schlupf-Grenzwert vorgegeben ist, ab dem die Schlupfverminderung aktiviert wird.

5. Verfahren nach Anspruch 3 oder 4,
**dadurch gekennzeichnet,**
**daß** ein zweiter Schlupf-Genzwert vorgegeben ist, ab dem die Schlupfverminderung deaktiviert wird.

6. Verfahren nach einem der Ansprüche 1 bis 5,
**dadurch gekennzeichnet,**
**daß** der Generator bei seiner Beschleunigung nach Art eines Elektromotors betrieben wird.

7. Verfahren nach einem der Ansprüche 1 bis 6,
**dadurch gekennzeichnet,**
**daß** der Generator bei seiner Verzögerung nach Art einer elektrischen Bremse betrieben wird.

8. Vorrichtung zur Verminderung des Riemenschlupfes mit einem Riemen, der einen Generator mit einer Welle eines Motors verbindet, wobei der Generator derart ausgebildet ist, daß er auch als Antriebsmotor betreibbar ist,
**dadurch gekennzeichnet,**
**daß** eine erste Einrichtung zur Ermittlung der Gefahr eines Riemenschlupfes auf der Grundlage der Beschleunigung oder der Verzögerung der Wellenumdrehungsgeschwindigkeit vorgesehen ist,
**daß** eine Steueranordnung vorgesehen ist, die mit der ersten Einrichtung verbunden ist und die den Generator derart beaufschlagt, nämlich beschleunigt oder abbremst, daß sich der Schlupf oder die Gefahr für einen Schlupf vermindert.

9. Vorrichtung nach Anspruch 8,
**dadurch gekennzeichnet,**
**daß** eine zweite Einrichtung zur Erfassung der Drehzahl der Welle vorgesehen ist,
**daß** eine dritte Einrichtung zur Erfassung der Drehzahl des Generators vorgesehen ist,
**daß** eine vierte Einrichtung vorgesehen ist, um aus den beiden Drehzahlen den Schlupf des Riemens zu ermitteln.

10. Vorrichtung nach einem der Ansprüche 8 bis 9,
**dadurch gekennzeichnet,**
**daß** die Welle eine Kurbelwelle eines Verbrennungsmotors ist.

## Claims

1. A method of reducing the slip of a belt connecting a generator to a motor shaft, wherein the generator can also be operated as a driving motor, **characterised in that** a measure for the risk of a belt slip is determined and if a limiting value is exceeded the generator is actuated, that is braked or accelerated, so as to reduce the slip or the risk of a slip.

2. A method according to claim 1, **characterised in that** the measure used for the risk of a belt slip is the acceleration or deceleration of the rotation of the shaft.

3. A method according to claim 1, **characterised in that** the speed of the shaft is detected, the speed of the generator is detected, the belt slip is determined from the two speeds, and the generator is actuated, that is accelerated or braked, so as to reduce the slip.

4. A method according to claim 3, **characterised in that** a first slip limiting value is preset, beyond which the reduction of slip is activated.

5. A method according to claims 3 or 4, **characterised in that** a second slip limiting value is set, beyond which the slip reduction is inactivated.

6. A method according to any of claims 1 to 5, **characterised in that** when accelerated, the generator is operated like an electric motor.

7. A method according to any of claims 1 to 6, **characterised in that** when decelerated, the generator is operated like an electric brake.

8. A device for reducing the belt slip in the case of a belt connecting a generator to a motor shaft, wherein the generator is constructed so that it can also be operated as a driving motor, **characterised in that** a first device is provided for calculating the risk of a belt slip from the acceleration or deceleration of the rotation of the shaft, and a control device is provided and connected to the first device and operates the generator, that is accelerates or brakes it, so as to reduce the slip or risk of a slip.

9. A device according to claim 8, **characterised in that** a second device is provided for determining the speed of the shaft, a third device is provided for determining the speed of the generator, and a fourth device is provided in order to calculate the belt slip from the two speeds.

10. A device according to claim 8 or 9, **characterised in that** the shaft is a crankshaft of an internal combustion engine.

## Revendications

1. Procédé pour réduire le glissement de courroie pour une courroie qui relie une génératrice avec l'arbre d'un moteur, la génératrice pouvant également être exploitée en tant que moteur d'entraînement,
**caractérisé en ce qu'**
une mesure du danger de glissement de courroie est déterminée et lors du dépassement d'une valeur limite, la génératrice est touchée de manière telle, en l'occurrence ralentie ou accélérée, qu'un glissement ou le danger d'un glissement soient réduits.

2. Procédé selon la revendication 1,
**caractérisé en ce qu'**
en tant que mesure du danger d'un glissement de courroie, l'accélération ou le ralentissement de la vitesse de rotation de l'arbre sont utilisés.

3. Procédé selon la revendication 1,
**caractérisé en ce que**
la vitesse de rotation de l'arbre étant déterminée, la vitesse de rotation de la génératrice l'étant aussi, à partir de ces deux vitesses de rotation le glissement de la courroie est déterminé et la génératrice est touchée de manière telle, en l'occurrence accélérée ou freinée, que le glissement soit réduit.

4. Procédé selon la revendication 3,
**caractérisé en ce qu'**
une première valeur limite de glissement est prescrite, à partir de laquelle la réduction de glissement est activée.

5. Procédé selon la revendication 3 ou 4,
**caractérisé en ce qu'**
une deuxième valeur limite de glissement est prescrite, à partir de laquelle la réduction de glissement est désactivée.

6. Procédé selon l'une quelconque des revendications 1 à 5,
**caractérisé en ce que**
la génératrice, lors de son accélération, est exploitée à la manière d'un moteur électrique.

7. Procédé selon l'une quelconque des revendications 1 à 6,
**caractérisé en ce que**
la génératrice, lors de son ralentissement, est exploitée à la manière d'un frein électrique.

8. Dispositif pour réduire le glissement de courroie pour une courroie qui relie une génératrice à un arbre d'un moteur, où la génératrice est constituée de manière telle qu'elle peut également être exploitée en tant que moteur d'entraînement,
**caractérisé en ce qu'**
un premier dispositif pour déterminer le risque d'un glissement de courroie sur la base de l'accélération ou du ralentissement de la vitesse de rotation de l'arbre est prévu, qu'une disposition de commande est prévue qui est reliée avec le premier dispositif et qui agit de manière telle sur la génératrice en l'occurrence la ralentit ou l'accélère, que le glissement ou le danger d'un glissement se réduit.

9. Dispositif selon la revendication 8,
**caractérisé en ce qu'**
un deuxième dispositif pour déterminer la vitesse de rotation de l'arbre est prévu, qu'un troisième dispositif pour déterminer la vitesse de rotation de la génératrice est prévu, qu'un quatrième dispositif est prévu pour déterminer le glissement de la courroie à partir des deux vitesses de rotation.

10. Dispositif selon l'une quelconque des revendications 8 à 9,
**caractérisé en ce que**
l'arbre est le vilebrequin d'un moteur à combustion interne
